# FASCICULE DE BREVET EUROPEEN

(11) **EP 3 721 298 B1**
(45) Date de publication et mention de la délivrance du brevet: **12.02.2025**
(21) Numéro de dépôt: 18830527.0
(22) Date de dépôt: 06.12.2018
(51) Int. Cl.: G04B 13/02, G04B 15/14

(54) **PIÈCE DE MICROMÉCANIQUE HORLOGÈRE**
MIKROMECHANISCHES UHRENBAUTEIL
TIMEPIECE MICROMECHANICAL PART

(30) Priorité: 06.12.2017 EP 17205752
(43) Date de publication de la demande: 14.10.2020
(73) Titulaire: Patek Philippe SA Genève, 1204 Genève (CH)
(72) Inventeur: PERRET, Julien, 74350 Andilly (FR)
(74) Mandataire: Micheli & Cie SA
(86) Numéro de dépôt international: PCT/IB2018/059706
(87) Numéro de publication internationale: WO 2019/111195

(56) Documents cités:
- EP-A2- 2 579 104
- CH-A- 290 042
- CH-A2- 704 206
- CH-A5- 690 013
- JP-A- 2010 077 528

## Description

Une première modalité de la présente invention concerne une pièce de micromécanique horlogère agencée pour interagir mécaniquement avec une autre pièce micromécanique dans une pièce d'horlogerie, les deux pièces micromécaniques comprenant des zones de contact respectives qui sont agencées pour glisser l'une contre l'autre lors des interactions mécaniques entre la pièce de micromécanique horlogère et l'autre pièce micromécanique. Un seconde modalité de la présente invention concerne une pièce d'horlogerie mécanique qui comporte un premier et un deuxième composant micromécanique qui sont agencés pour interagir mécaniquement, le premier et le deuxième composant micromécanique comprenant des zones de contact respectives agencées pour glisser l'une contre l'autre lors des interactions mécaniques entre le premier et le deuxième composant micromécanique, et au moins le premier composant micromécanique étant constitué par une pièce de micromécanique horlogère selon la première modalité de l'invention. L'invention concerne notamment une pièce de micromécanique horlogère qui est conforme à la définition ci-dessus et qui fait partie d'un échappement à ancre. A cet égard, on rappellera que l'échappement est le mécanisme qui assure l'interface entre le rouage et l'organe régulateur (le balancier ou le pendule) d'une pièce d'horlogerie. L'échappement a notamment pour fonction d'entretenir les oscillations de l'organe régulateur.

### ART ANTERIEUR

Les mécanismes d'échappement connus sont divers et nombreux, voir JP2010077528 et EP2579104. Toutefois, à l'heure actuelle, les mécanismes d'échappement qui équipent la très grande majorité des montres mécaniques sont du type échappement à ancre suisse. Les échappements de ce type comprennent une ancre dont les deux bras se terminent chacun par une palette. L'ancre est agencée pour pivoter alternativement dans un sens et dans l'autre de manière à ce que les palettes viennent l'une après l'autre bloquer puis libérer, une des dents de la roue d'échappement. Lorsqu'une des palettes libère une dent qu'elle bloquait jusque-là, la roue d'échappement tourne un bref instant avant qu'une prochaine dent chute contre l'autre palette. La roue d'échappement avance donc par à-coups, et on peut noter que ce sont les chutes successives des dents de cette roue (une fois sur deux contre l'extérieur de la palette d'entrée, l'autre fois contre l'intérieur de la palette de sortie) qui sont responsables du « tic-tac » de la montre. On comprendra de ce qui précède que les palettes sont continuellement soumises à des chocs et à des frottements. C'est la raison pour laquelle les palettes sont le plus souvent réalisées en rubis.

Le mouvement de l'échappement durant chaque demi-période du balancier peut se décomposer en trois phases. Ces trois phases sont la phase de dégagement durant laquelle l'ancre pivote pour dégager une de ses palettes de la dent de la roue d'échappement avec laquelle elle était en prise. Lorsque l'ancre pivote, la palette se dégage en glissant contre le flanc avant de la dent, de sorte qu'elle s'écarte un peu de la roue d'échappement. Une fois la palette dégagée du flanc avant de la dent, la roue d'échappement n'est plus complètement bloquée, et on passe alors à la phase d'impulsion durant laquelle c'est le plan d'impulsion de la dent qui pousse en biais contre le plan d'impulsion de la palette. Comme la force exercée par la dent sur la palette est orientée en biais, la composante tangentielle de cette force fait glisser le plan d'impulsion de la dent contre celui de la palette, et simultanément, la composante normale de cette force propulse l'ancre, la faisant pivoter de manière à entraîner brièvement le balancier. L'ancre pivote jusqu'à ce que la palette se trouve finalement en dehors de la trajectoire de la dent, mettant fin à la phase d'impulsion. La roue d'échappement est alors complètement libre de tourner jusqu'à ce qu'une dent suivante chute sur l'autre palette, entrainant un nouvel arrêt de la roue d'échappement. Cette troisième phase est appelée la phase de chute.

Le glissement des palettes contre les dents de la roue d'échappement engendre nécessairement des forces de frottement. Ainsi, durant la phase de dégagement, une force de frottement s'oppose au glissement du plan de repos de la palette contre le flanc avant de la dent de la roue d'échappement. L'ancre doit fournir un certain travail pour vaincre cette force. De même, durant la phase d'impulsion qui suit, une force de frottement s'oppose au glissement du plan d'impulsion de la palette contre le plan d'impulsion de la dent. La roue d'échappement doit fournir un certain travail pour vaincre cette force. L'existence de ces forces de frottements relativement intenses entre les palettes de l'ancre et les dents de la roue d'échappement entraîne une diminution tout à la fois de la précision et de la durée de vie du mouvement horloger. En particulier, l'énergie perdue par le balancier sous forme de frottement durant la phase de dégagement doit ensuite être compensée par l'échappement durant la phase d'impulsion. De plus, l'échappement doit également compenser l'énergie perdue sous forme de frottement durant la phase d'impulsion elle-même, et la quantité d'énergie dépensée dans ce but réduit d'autant la quantité d'énergie que l'échappement peut effectivement fournir au balancier. Encore un autre problème est que les frottements accélèrent l'usure au niveau des surfaces de contact entre les pièces de l'échappement. Les pièces finissent par se déformer et elles doivent donc être remplacées plus souvent.

Conformément à une relation bien connue, la force de frottement qu'il faut vaincre pour qu'un solide glisse sur une surface à vitesse constante est donnée par la formule suivante : ${F}_{d} = μ ⋅ {F}_{N}$ où
*F_{d}* est la force de frottement dynamique ;
*µ* est le coefficient de frottement dynamique ;
*F_{N}* est la composante normale de la force d'application.

Dans la plupart des situations concrètes, la force d'application et sa composante normale *F_{N}* s'apparentent d'avantage à des données du problème qu'à des paramètres sur lesquels il serait possible de jouer. Ainsi, dans le but de réduire les frottements, on a plutôt cherché à faire diminuer le coefficient de frottement *µ*. On sait que ce coefficient dépend de plusieurs facteurs comme l'appariement des matériaux en contact, la rugosité des surfaces de contact, les traitements de surface, la lubrification, etc. En particulier, l'utilisation d'huile comme lubrifiant est très répandue en horlogerie. Le recours à la lubrification présente toutefois un certain nombre de problèmes. Il impose en particulier de faire passer des services réguliers à la montre, de façon notamment à pouvoir remettre de l'huile ou nettoyer les rouages. Il serait donc avantageux de disposer de pièces de micromécanique horlogère conformes à la définition donnée en préambule et qui ne nécessitent pas d'utiliser un lubrifiant.

### BREF EXPOSE DE L'INVENTION

Un but de la présente invention est de remédier aux inconvénients de l'art antérieur qui viennent d'être expliqués. La présente invention atteint ce but ainsi que d'autres en fournissant, d'une part, une pièce de micromécanique horlogère conforme à la revendication 1 annexée, et en fournissant, d'autre part, une pièce d'horlogerie mécanique conforme à la revendication 7 annexée.

On comprendra que l'expression « zone de contact » peut désigner aussi bien une zone de contact plane (autrement dit une surface de contact) qu'une zone de contact linéaire (autrement dit une arrête formée par la rencontre de deux surfaces).

Conformément à l'invention, les surfaces de contact de la pièce de micromécanique présentent des stries rectilignes et parallèles. Un premier effet de la présence de stries formées dans une surface de contact est de réduire l'aire de la partie de la surface de contact, qui est effectivement en frottement lorsque la surface de contact glisse contre une zone de contact d'une autre pièce. A cet égard, on peut remarquer que l'aire de contact n'apparaît pas dans la formule de la force de frottement dynamique (donnée plus haut). En effet, on admet en général que la force de frottement est indépendante de l'aire de contact. Les essais réalisés par la demanderesse montrent toutefois que la présence de stries sur la surface de contact conduit à une diminution des forces de frottement même dans le cas d'une surface de contact relativement grande (hauteur de composant de 130 micromètres (microns))

Conformément à l'invention, la pièce de micromécanique horlogère est réalisée en un matériau fragile. On comprendra que dans le présent texte, l'expression « matériau fragile » désigne les matériaux qui, dans le cadre d'une utilisation en micromécanique horlogère, sont caractérisés par une rupture fragile, c'est-à-dire une rupture sans déformation plastique préalable, au cours d'un chargement élastique, dès que la contrainte atteint localement le seuil critique. Un matériau fragile est donc par définition un matériau qui se casse facilement de par sa nature même. Un matériau fragile peut faire preuve d'une certaine élasticité. Toutefois, lorsqu'il est soumis à des contraintes d'une certaine intensité, il se casse sans déformations plastiques préalables. Des exemples de matériaux fragiles pouvant être utilisés avec l'invention sont les verres, les céramiques, le silicium, les polymères, en particulier le quartz, le saphir et le silicium mono- ou poly-cristallin, ainsi que le quartz amorphe. Des exemples de verres, on peut citer la silice vitreuse, les verres sodocalciques, les borosilicates, les verres non alcalins, la silice vitreuse, les alumino-silicates et les verres fluorés. On peut identifier également trois familles de céramiques : les oxydes, les non-oxydes et les composites. Font partie de ces trois familles de céramiques : l'oxyde de silicium, l'oxyde de zirconium, l'alumine, les carbures ou nitrures de silicium, le silinvar^{®} pour les composites. Enfin, parmi les polymères, on peut citer par exemple des polymères à haute performance mécanique, tels que les PEEK ou les polyamides.

D'une manière générale, la résistance des matériaux fragiles en cas de chocs n'est pas non plus très élevée. C'est probablement la raison pour laquelle, à la connaissance de la demanderesse, il n'a jamais été proposé jusqu'ici de réaliser des composants destinés à un mécanisme d'échappement sous forme de pièces monolithiques fabriquées chacune à partir d'un unique morceau de verre. L'homme du métier sait bien, en effet, que les verres destinés à résister aux chocs sont habituellement des verres feuilletés. C'est-à-dire des verres laminés qui sont constitués d'une pluralité de feuilles de verre collées les unes aux autres par des films intercalaires dont le comportement est plastique.

Conformément à la seconde modalité de l'invention, la pièce d'horlogerie mécanique comporte un premier et un deuxième composant micromécanique qui comprennent des zones de contact respectives agencées pour glisser l'une contre l'autre lors des interactions mécaniques entre le premier et le deuxième composant micromécanique. Le premier composant micromécanique, au moins, est constitué par une pièce de micromécanique horlogère conforme à la première modalité de l'invention.

Selon un mode de réalisation particulier de la seconde modalité de l'invention, seul le premier composant est conforme à la première modalité de l'invention ; les stries rectilignes et parallèles des zones de contact du deuxième composant étant inclinées ou perpendiculaires à la direction de glissement. Un avantage de ce mode de réalisation est de réduire le risque que les zones de contact respectives ne s'accrochent l'une à l'autre.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue schématique en plan représentant un échappement à ancre suisse de l'art antérieur ;
- la figure 2 est une vue schématique en perspective d'une roue d'échappement correspondant à un premier mode de réalisation exemplaire de la pièce de micromécanique de l'invention ;
- la figure 3A est une vue schématique en plan représentant le plan d'impulsion d'une des dents de la roue d'échappement de la figure 2 ;
- la figure 3B est une vue en coupe selon B-B de la figure 3A ;
- la figure 4 est une vue en perspective d'une ancre correspondant à un deuxième mode de réalisation exemplaire de la pièce de micromécanique de l'invention ;
- la figure 5 est un gros plan montrant plus en détail le plan d'impulsion de la palette d'entrée de l'ancre de la figure 4 ;
- la figure 6 est une vue schématique en plan représentant un plan d'impulsion qui peut appartenir à l'une des palettes d'une ancre conforme à un troisième mode de réalisation de l'invention, ou alternativement, appartenir à une des dents d'une roue d'échappement conforme à un quatrième mode de réalisation de l'invention ;
- la figure 7 est une vue schématique en plan d'une forme de réalisation d'une zone de contact du deuxième composant micromécanique d'une pièce d'horlogerie, ladite zone de contact étant agencée pour glisser contre une zone de contact du premier composant micromécanique de la pièce d'horlogerie, et le premier composant étant constitué par une pièce de micromécanique horlogère conforme à un mode de réalisation de l'invention.

### DESCRIPTION DETAILLEE DE MODES DE REALISATION

L'invention sera décrite ci-après dans le contexte d'un échappement à ancre suisse. On comprendra toutefois que l'invention ne se limite pas à ce domaine d'application restreint, mais qu'elle concerne au contraire tous les mécanismes d'échappement, et plus généralement, tous les dispositifs de micromécanique horlogère dans lesquels deux composants sont amenés à frotter l'un contre l'autre.

La figure 1 est une vue schématique en plan représentant un échappement à ancre suisse de l'art antérieur. Le mécanisme représenté comporte notamment une roue d'échappement 3, une ancre 5 et un grand plateau 7 par le centre duquel passe l'axe du balancier 9. Les deux bras de l'ancre se terminent chacun par une palette 11, 13. Les palettes sont agencées pour coopérer avec les dents 15 de la roue d'échappement 3. De façon conventionnelle, la roue d'échappement est reliée au barillet (non représenté) par l'intermédiaire d'un rouage (non représenté) qui vient en prise avec le pignon d'échappement (référencé 17). La roue d'échappement est ainsi sollicitée en permanence vers l'avant (autrement dit, dans le sens horaire tel que représenté à la figure 1). On remarquera qu'à l'instant représenté, une des dents 15 de la roue d'échappement 3 est immobilisée contre le plan de repos de la palette d'entrée 11 de l'ancre 5. Entraînée par le balancier, l'ancre 5 entame un mouvement de pivotement autour de l'axe 19 dans le sens horaire. Le pivotement de l'ancre dans le sens horaire conduit la palette d'entrée à glisser en direction du haut (sur le dessin) contre le flanc avant de la dent 15. Cette phase de dégagement se terminera à l'instant où le plan de repos de la palette aura cessé de faire obstacle à l'avancée du flanc avant de la dent. Ensuite, c'est le sommet aplati de la dent 15 (appelé plan d'impulsion de la dent) qui sera amené à glisser contre la face inférieure de la palette 11 (le plan d'impulsion de la palette). Le contact en biais entre les deux plans d'impulsion aura également pour effet de repousser la palette d'entrée 11 vers le haut, de sorte que le mouvement de pivotement de l'ancre 5 dans le sens horaire sera accentué. Cette phase d'impulsion se terminera lorsque la palette d'entrée 11 aura été repoussée suffisamment loin pour offrir un passage complètement dégagé à la dent 15. Les deux phases successives qui viennent d'être décrites durant lesquelles une dent 15 de la roue d'échappement 3 glisse contre les surfaces d'une des palettes 11, 13 de l'ancre 5, sont chacune génératrices de frottements considérables.

La figure 2 est une vue schématique en perspective d'une roue d'échappement 53 correspondant à un premier mode de réalisation particulier de l'invention. La roue d'échappement du présent exemple est une pièce monolithique fabriquée à partir d'un unique morceau de verre. On comprendra toutefois que selon d'autres variantes de l'invention, la roue d'échappement pourrait ne pas être en verre, mais être réalisée en un autre matériau fragile. De plus, la roue d'échappement pourrait ne pas être monolithique, mais être formées de plusieurs pièces assemblées, Les figures 3A et 3B sont des vues schématiques respectivement en plan et en coupe du plan d'impulsion 67 d'une des dents 65 de la roue d'échappement 53. Conformément à l'invention, la roue d'échappement 53 se distingue des roues d'échappement de l'art antérieur du fait que les plans d'impulsion 67 de chacune des dents 65 portent des stries (ou créneaux) rectilignes et parallèles à la direction de glissement. En se référant plus particulièrement aux figures 3A et 3B, on peut voir que la surface de chacun des plan d'impulsion 67 comporte sept côtes (ou merlons) parallèles (représentées chacune par un trait blanc épais), et que chaque côte est séparée de ses voisines par une strie (représentée par un trait noir épais). Dans l'exemple illustré, les côtes et les stries ont chacune une largeur de 10 microns, de sorte que la largeur totale du plan d'impulsion 67 est de 130 microns. On notera au passage que la roue d'échappement 53 est d'épaisseur constante et que son épaisseur est donc égale à la largeur des plans d'impulsion ; c'est-à-dire à 130 microns. On peut également calculer que l'aire de contact effective durant la phase d'impulsion est réduite de 46,2% par rapport à une roue d'échappement de même dimension ayant des plans d'impulsion lisses. Comme déjà mentionné, la demanderesse a réalisé des essais qui montrent que l'utilisation d'une roue d'échappement striée comme celle du présent exemple peut entraîner une réduction significative de la proportion de l'énergie qui est dissipée en raison des forces de frottement. Par ailleurs, la forme anguleuse particulière des créneaux et des merlons est simple à produire par laser. Cela permet d'obtenir un trait très précis et de contrôler la profondeur des créneaux grâce à un outil facile à paramétrer. Cette forme permet en outre de contrôler facilement le degré d'usure de la pièce de micromécanique horlogère. Tel un témoin d'usure, la forme en merlons et créneaux permet de savoir d'un simple coup d'œil si, oui ou non, les frottements ont altéré les propriétés mécaniques de la pièce de micromécanique en détériorant la forme de la zone de contact.

La figure 4 est une vue en perspective d'une ancre 105 qui correspond à une deuxième mode de réalisation particulier de l'invention. La figure 5, quant à elle, est un gros plan montrant plus en détail le plan d'impulsion 121 de la palette d'entrée 111 de l'ancre 105. L'ancre représentée est une pièce monolithique fabriquée à partir d'un unique morceau de verre. On comprendra toutefois que selon d'autres variantes de l'invention, l'ancre pourrait ne pas être en verre, mais être réalisée en un autre matériau fragile. De plus, l'ancre pourrait ne pas être monolithique, mais être formées de plusieurs pièces assemblées. Conformément à l'invention, l'ancre 105 se distingue des ancres de l'art antérieur du fait que les plans d'impulsion 121, 123 de ses deux palettes 111, 113 portent des stries rectilignes et parallèles à la direction de glissement. En se référant plus particulièrement à la figure 5, on peut voir que la surface du plan d'impulsion 121 comporte sept merlons (ou côtes) parallèles, et que chaque côte est séparée de ses voisines par un créneau (ou strie). Dans l'exemple illustré, les merlons ont une largeur de 12 microns, alors que les créneaux ont une largeur de 8 microns, de sorte que la largeur totale du plan d'impulsion 121 est de 132 microns. De façon semblable à ce qui était déjà le cas avec la roue d'échappement de l'exemple précédent, l'ancre illustrée est d'épaisseur constante. Son épaisseur est donc sensiblement égale à 132 microns. On peut également calculer que l'aire de contact effective durant la phase d'impulsion est réduite de 36,4% par rapport à une ancre de même dimension ayant des plans d'impulsion lisses.

La figure 6 est une vue schématique en plan semblable à la figure 3A. Le plan d'impulsion qu'elle représente peut être celui d'une des palettes d'une ancre selon un troisième mode de réalisation de l'invention, ou alternativement, être celui d'une des dents d'une roue d'échappement selon un quatrième mode de réalisation de l'invention. Dans l'exemple représenté, le plan d'impulsion comporte cinq rangées parallèles de onze ergots chacune. On comprendra que ces cinq rangées sont séparées les unes des autres par quatre premières stries qui sont orientées parallèlement à la direction de glissement. On peut observer de plus que le plan d'impulsion comporte également deux stries latérales (ou épaulements) qui sont parallèles aux premières stries, et dix deuxièmes stries qui séparent les onze ergots de chaque rangée les uns des autres. Les deuxièmes stries sont orientées perpendiculairement à la direction de glissement, de sorte qu'elles coupent les quatre premières stries et les deux stries latérales à angle droit et forment avec celles-ci un réseau rectangulaire. Dans l'exemple illustré, les stries ont toutes une largeur de 13 microns, et les ergots ont la forme de carrés de 10 microns de côté, de sorte que la largeur totale du plan d'impulsion est égale à 128 microns est que sa longueur est légèrement supérieure à 240 microns.

La pièce de micromécanique horlogère de l'invention peut être fabriquée à l'aide de tout procédé que l'homme du métier jugera adéquat. Toutefois, de manière avantageuse, la pièce peut être réalisée par usinage 3D d'un morceau de verre de silice (quartz amorphe). De façon préférée, la pièce est fabriquée à partir d'un morceau de verre de silice transparent par un procédé d'usinage laser femtoseconde. Ce procédé consiste à se munir d'un laser produisant des impulsions dont la durée est de l'ordre de la femtoseconde ; de focaliser le faisceau laser de manière à exposer sélectivement selon un motif voulu le volume d'un morceau de verre transparent ; et finalement de graver chimiquement le morceau de verre exposé avec de l'acide fluoridrique.

On a vu qu'une seconde modalité de l'invention concerne une pièce d'horlogerie mécanique qui comporte un premier et un deuxième composant micromécanique qui sont agencés pour interagir mécaniquement, le premier et le deuxième composant micromécanique comprenant des zones de contact respectives agencées pour glisser l'une contre l'autre lors des interactions mécaniques entre le premier et le deuxième composant micromécanique, et au moins le premier composant micromécanique étant constitué par une pièce de micromécanique horlogère selon la première modalité de l'invention. Selon un mode de réalisation exemplaire de cette seconde modalité de l'invention, seul le premier composant est conforme à la première modalité de l'invention. Quant au deuxième composant, il comporte de zones de contact dont les stries rectilignes et parallèles sont inclinées ou perpendiculaire à la direction de glissement.

La figure 7 est une vue schématique en plan d'une forme de réalisation exemplaire d'une zone de contact du deuxième composant micromécanique d'une pièce d'horlogerie, ladite zone de contact étant agencée pour glisser contre une zone de contact du premier composant micromécanique de la pièce d'horlogerie, et le premier composant étant constitué par une pièce de micromécanique horlogère conforme à un mode de réalisation de l'invention. On peut voir que la zone de contact représentée dans la figure 7 est très semblable à celle de la figure 6. Toutefois, on peut voir que les rangées d'ergots de la zone de contact du deuxième composant micromécanique sont inclinées de 30° relativement à la direction de glissement. L'inclinaison peut varier de 10° à 45°, cela permet avantageusement une réduction des frottements.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées. En particulier, bien que l'invention ait été décrite en relation avec une roue d'échappement et une ancre, il est clair que l'invention ne concerne pas uniquement les composants des échappements, mais qu'elle concerne de manière tout à fait générale l'ensemble des pièces de micromécanique horlogère.

## Revendications

1. Pièce de micromécanique horlogère, à savoir roue d'échappement (3, 53) ou ancre (1,105) d'échappement, comprenant des plan d'impulsion (67,121) prévus pour glisser contre des zones de contact correspondantes d'une autre pièce de micromécanique, à savoir une ancre d'échappement ou une roue d'échappement respectivement, dans une pièce d'horlogerie, **caractérisée en ce que**
- la pièce de micromécanique est fabriquée à partir d'un matériau fragile ;
- lesdits plans d'impulsion de la pièce de micromécanique sont striés, les stries étant rectilignes et parallèles à la direction de glissement ;
- les stries sont séparées par des intervalles pleins dont la largeur est comprise entre 0.5 et 50 micromètres; de préférence entre 0.5 et 25 micromètres
- en section transversale, les stries ont la forme anguleuse de créneaux et les intervalles pleins ont la forme anguleuse de merlons ;
- les plans d'impulsion ont chacun une aire de contact effective correspondant à l'aire de la partie du plan d'impulsion qui est occupée par les intervalles pleins,
- l'aire de contact effective est comprise entre 2 et 70% de l'aire totale du plan d'impulsion.

2. Pièce de micromécanique horlogère conforme à la revendication 1, **caractérisée en ce qu'**il s'agit d'une pièce monolithique fabriquée à partir d'un unique morceau d'un matériau fragile.

3. Pièce de micromécanique horlogère conforme à la revendication 2, **caractérisée en ce que** le matériau fragile est choisi parmi les verres, le silicium, les céramiques et les polymères.

4. Pièce de micromécanique horlogère conforme à la revendication 2, **caractérisée en ce que** le matériau fragile est du verre de silice.

5. Pièce de micromécanique horlogère conforme à l'une quelconque des revendications précédentes, **caractérisée en ce que** lesdits plans d'impulsion de la pièce de micromécanique présentent des premières stries parallèles à la direction de glissement, et des deuxièmes stries d'orientation différentes de celles des premières stries, les premières et les deuxièmes stries formant ensemble un réseau.

6. Pièce de micromécanique horlogère conforme à la revendication 5, **caractérisée en ce que** les deuxièmes stries sont orientées perpendiculairement à la direction de glissement.

7. Pièce d'horlogerie mécanique comportant un premier et un deuxième composant micromécanique agencés pour interagir mécaniquement, le premier et le deuxième composant micromécanique comprenant des zones de contact respectives agencées pour glisser l'une contre l'autre lors des interactions mécaniques entre le premier et le deuxième composant micromécanique ; **caractérisée en ce que**
- au moins le premier composant micromécanique est réalisé à partir d'un matériau fragile ;
- les zones de contact du premier composant micromécanique sont des surfaces striées, les stries étant rectilignes et parallèles à la direction de glissement ;
- lesdites stries sont séparées par des intervalles pleins dont la largeur est comprise entre 0.5 et 50 micromètres; de préférence entre 0.5 et 25 micromètres
- en section transversale, les stries ont la forme anguleuse de créneaux et les intervalles pleins ont la forme anguleuse de merlons ;
- les zones de contact du premier composant micromécanique ont chacune une aire de contact effective correspondant à l'aire de la partie de la zone de contact qui est occupée par les intervalles pleins ;
- l'aire de contact effective est comprise entre 2 et 70% de l'aire totale de la zone de contact.

8. Pièce d'horlogerie mécanique conforme à la revendication 7, **caractérisée en ce que** les zones de contact du deuxième composant micromécanique sont striées, les stries étant rectilignes et faisant un angle avec la direction de glissement.

## Patentansprüche

1. Mikromechanisches Uhrenbauteil, nämlich Hemmungsrad (3, 53) oder Hemmungsanker (1, 105), das Hebungsebenen (67, 121) umfasst, die dazu vorgesehen sind, gegen entsprechende Kontaktzonen eines anderen mikromechanischen Bauteils, nämlich eines Hemmungsankers beziehungsweise eines Hemmungsrads, in einer Uhr zu gleiten, **dadurch gekennzeichnet, dass**
- das mikromechanische Bauteil ausgehend von einem spröden Material hergestellt ist;
- die Hebungsebenen des mikromechanischen Bauteils gerieft sind, wobei die Riefen geradlinig und parallel zur Gleitrichtung sind;
- die Riefen durch massive Intervalle getrennt sind, deren Breite zwischen 0,5 und 50 Mikrometer, vorzugswiese zwischen 0,5 und 25 Mikrometer, beträgt;
- die Riefen im Querschnitt die Winkelform von Lücken aufweisen und die massiven Intervalle im Querschnitt die Winkelform von Zinnen aufweisen;
- die Hebungsebenen jeweils eine wirksame Kontaktfläche aufweisen, welche der Fläche des Teils der Hebungsebene entspricht, der von den massiven Intervallen eingenommen wird,
- die wirksame Kontaktfläche zwischen 2 und 70 % der Gesamtfläche der Hebungsebene beträgt.

2. Mikromechanisches Uhrenbauteil nach Anspruch 1, **dadurch gekennzeichnet, dass** es sich um ein monolithisches Bauteil handelt, das ausgehend von einem einzigen Stück eines spröden Materials hergestellt ist.

3. Mikromechanisches Uhrenbauteil nach Anspruch 2, **dadurch gekennzeichnet, dass** das spröde Material aus Gläsern, Silicium, Keramiken und Polymeren ausgewählt ist.

4. Mikromechanisches Uhrenbauteil nach Anspruch 2, **dadurch gekennzeichnet, dass** das spröde Material Quarzglas ist.

5. Mikromechanisches Uhrenbauteil nach einem der vorhergehenden Ansprüche, **dadurch gekennzeichnet, dass** die Hebungsebenen des mikromechanischen Bauteils erste Riefen parallel zur Gleitrichtung und zweite Riefen mit Ausrichtungen aufweisen, die sich von denen der ersten Riefen unterscheiden, wobei die ersten und die zweiten Riefen zusammen ein Netz bilden.

6. Mikromechanisches Uhrenbauteil nach Anspruch 5, **dadurch gekennzeichnet, dass** die zweiten Riefen senkrecht zur Gleitrichtung ausgerichtet sind.

7. Mechanisches Uhrenbauteil, das eine erste und eine zweite mikromechanische Komponente umfasst, die dazu gestaltet sind, mechanisch zu interagieren, wobei die erste und die zweite mikromechanische Komponente jeweilige Kontaktzonen aufweisen, die dazu gestaltet sind, bei den mechanischen Interaktionen zwischen der ersten und der zweiten mikromechanischen Komponente gegeneinander zu gleiten; **dadurch gekennzeichnet, dass**
- mindestens die erste mikromechanische Komponente ausgehend von einem spröden Material hergestellt ist;
- die Kontaktzonen der ersten mikromechanischen Komponente geriefte Flächen sind, wobei die Riefen geradlinig und parallel zur Gleitrichtung sind;
- die Riefen durch massive Intervalle getrennt sind, deren Breite zwischen 0,5 und 50 Mikrometer, vorzugsweise zwischen 0,5 und 25 Mikrometer, beträgt;
- die Riefen im Querschnitt die Winkelform von Lücken aufweisen und die massiven Intervalle im Querschnitt die Winkelform von Zinnen aufweisen;
- die Kontaktzonen der ersten mikromechanischen Komponente jeweils eine wirksame Kontaktfläche aufweisen, die der Fläche des Teils der Kontaktzone entspricht, der von den massiven Intervallen eingenommen wird;
- die wirksame Kontaktfläche zwischen 2 und 70 % der Gesamtfläche der Kontaktzone beträgt.

8. Mechanisches Uhrenbauteil nach Anspruch 7, **dadurch gekennzeichnet, dass** die Kontaktzonen der zweiten mikromechanischen Komponente gerieft sind, wobei die Riefen geradlinig sind und mit der Gleitrichtung einen Winkel bilden.

## Claims

1. Micro-mechanical timepiece part, namely escape wheel (3, 53) or escapement anchor (1, 105), comprising impulse planes (67, 121) provided to slide against corresponding contact zones of another micro-mechanical part, namely an escapement anchor or an escape wheel respectively, in a timepiece, **characterised in that**
- the micro-mechanical part is produced from a fragile material;
- said impulse planes of the micro-mechanical part are striated, the striations being straight and parallel to the sliding direction;
- the striations are separated by solid intervals having a width between 0.5 and 50 micrometres; preferably between 0.5 and 25 micrometres;
- in cross section, the striations have the angular shape of crenellations and the solid intervals have the angular shape of merlons;
- the impulse planes each have an effective contact area corresponding to the area of the portion of the impulse plane that is occupied by the solid intervals;
- the effective contact area is between 2 and 70% of the total area of the impulse plane.

2. Micro-mechanical timepiece part as claimed in claim 1, **characterised in that** it is a one-piece part produced from a single piece of a fragile material.

3. Micro-mechanical timepiece part as claimed in claim 2, **characterised in that** the fragile material is selected from glasses, silicon, ceramics and polymers.

4. Micro-mechanical timepiece part as claimed in claim 2, **characterised in that** the fragile material is silica glass.

5. Micro-mechanical timepiece part as claimed in any one of the preceding claims, **characterised in that** said impulse planes of the micro-mechanical part have first striations parallel to the sliding direction, and second striations of orientations different from those of the first striations, the first and the second striations together forming a lattice.

6. Micro-mechanical timepiece part as claimed in claim 5, **characterised in that** the second striations are orientated perpendicularly to the sliding direction.

7. Mechanical timepiece comprising a first and a second micro-mechanical component which are arranged to interact mechanically, the first and second micro-mechanical components comprising respective contact zones arranged to slide one against the other during the mechanical interactions between the first and the second micro-mechanical component;
**characterised in that**
- at least the first micro-mechanical component is produced from a fragile material;
- the contact zones of the first micro-mechanical component are striated surfaces, the striations being straight and parallel to the sliding direction;
- said striations are separated by solid intervals having a width between 0.5 and 50 micrometres; preferably between 0.5 and 25 micrometres;
- in cross section, the striations have the angular shape of crenellations and the solid intervals have the angular shape of merlons;
- the contact zones of the first micro-mechanical component each have an effective contact area corresponding to the area of the portion of the contact zone that is occupied by the solid intervals;
- the effective contact area is between 2 and 70% of the total area of the contact zone.

8. Mechanical timepiece as claimed in claim 7, **characterised in that** the contact zones of the second micro-mechanical component are striated, the striations being straight and forming an angle with the sliding direction.
